# FASCICULE DE BREVET EUROPEEN

(11) **EP 0 577 521 B1**
(45) Date de publication et mention de la délivrance du brevet: **04.03.1998**
(21) Numéro de dépôt: 93401728.6
(22) Date de dépôt: 02.07.1993
(51) Int. Cl.: H01H 19/58

(54) **Commutateur à galette pour poste émetteur-récepteur radioélectrique**
Schalter mit Rotor für Funksendeempfänger
Switch with rotor for radio transceiver

(30) Priorité: 03.07.1992 FR 9208211
(43) Date de publication de la demande: 05.01.1994
(73) Titulaire: THOMSON-CSF, 75008 Paris (FR)
(72) Inventeur: Perucaud, Damien, F-92402 Courbevoie Cédex (FR); Batard, André, F-92402 Courbevoie Cédex (FR); Guchet, Roger, F-92402 Courbevoie Cédex (FR); Galland, Jacques, F-92402 Courbevoie Cédex (FR)
(74) Mandataire: Lincot, Georges

(56) Documents cités:
- EP-A- 0 403 862
- DE-A- 1 640 092
- GB-A- 2 188 460
- US-A- 3 793 496
- US-A- 3 935 568
- US-A- 4 758 693

## Description

La présente invention concerne un commutateur à galette pour poste émetteur-récepteur radioélectrique conforme au préambule de la revendication 1. Un tel commutateur est connu du document US-A-3 935 568.

Dans les architectures connues à microprocesseur l'analyse par scrutation de l'état des unités périphériques est effectuée au moyen de signaux d'interrogation qui sont émis périodiquement par un microprocesseur à destination de chaque unité. C'est le cas par exemple des ensembles claviers-commutateurs de certains appareils émetteurs-récepteurs radio où les fréquences et les modes de fonctionnement sont affichés au moyen d'un clavier ou de commutateurs et sont lus périodiquement par un microprocesseur.

Ce mode de fonctionnement par scrutation pour l'exploitation d'un poste émetteur-récepteur radio possède des inconvénients principalement liés à des problèmes de brouillage et d'autonomie de fonctionnement du poste.

Il est connu, pour pallier ces inconvénients, de déclencher dans le microprocesseur la lecture de l'état électrique de l'ensemble clavier-commutateur à chaque changement d'état d'au moins un élément de l'ensemble clavier-commutateur dès l'apparition d'un changement d'état.

Le principe détaillé de ce procédé est décrit dans la demande de brevet français 2 616 240 déposée au nom de la demanderesse.

Des limitations dues au principe de détection mises en oeuvre par le dispositif selon la demande de brevet citée ci-dessus montrent l'existence de zones d'ombre définies comme suit :

L'ensemble clavier-commutateur comporte deux matrices : une matrice clavier et une matrice commutateur. Chaque matrice est formée de lignes et de colonnes. Les colonnes de chaque matrice sont respectivement reliées à un générateur de parité qui détecte tout changement d'état apparaissant sur les colonnes. Tout changement d'état de celles-ci provoquent une interruption.

Une interruption est en particulier provoquée à chaque adressage d'une matrice correspondant à un passage à zéro d'une colonne et se traduit par une impulsion en sortie du générateur de parité. Il faut invalider ces interruptions, ce qui crée une zone d'ombre où toute action de l'opérateur sur les organes d'exploitation correspondant à la matrice est ignorée. La durée de cette zone est directement liée à la vitesse de l'algorithme de lecture. Si un commutateur change d'état pendant cette zone d'ombre, il n'y aura pas d'interruption au niveau du microprocesseur et la lecture en cours sera considérée comme bonne malgré qu'elle ne reflète pas la position réelle du commutateur.

Le but de l'invention est de pallier cet inconvénient.

A cet effet, l'invention a pour objet un commutateur comportant au moins une galette centrée et fixée autour d'un axe dont au moins une de ses faces comporte une zone conductrice et une zone isolante permettant de définir un conducteur électrique en forme de couronnes concentriques, comprenant au moins une première couronne et une deuxième couronne, présentant des discontinuités définies par une transition entre la zone conductrice et la zone isolante et inversement, les discontinuités des couronnes autres que la première couronne correspondant à un changement d'état du commutateur, et comportant au moins une partie fixe liée mécaniquement et électriquement à la galette pour permettre d'imposer un état logique déterminé à la zone conductrice de la galette et équipée d'un premier contact en liaison avec la première couronne et d'un deuxième contact en liaison avec la deuxième couronne donnant l'état du commutateur correspondant à une position stable de l'axe du commutateur, caractérisé en ce que chacune des discontinuités des couronnes autres que la première couronne est comprise entre deux discontinuités successives de la première couronne et en ce que chacune des discontinuités de la première couronne permet de générer, par l'intermédiaire du premier contact en liaison avec la première couronne, une commande permettant de déclencher la lecture d'un état stable déterminé du commutateur après chaque changement de position stable de l'axe du commutateur.

D'autres caractéristiques et avantages de l'invention apparaîtront ci-après à l'aide de la description faite en regard de la figure annexée qui représente une vue de dessus d'une partie d'un commutateur selon l'invention représentant une des faces d'une galette 1 centrée et fixée autour d'un axe 2 correspondant à l'axe du commutateur. L'axe 2 est actionné pour chaque changement d'état du commutateur, chaque changement de position du commutateur correspondant à un changement d'état du commutateur. La partie fixe du commutateur n'est pas représentée, seuls des contacts métalliques solidaires de la partie fixe sont symbolisés par un point.

Dans l'exemple illustré par la figure, six contacts sont symbolisés par les six points respectivement repérés par les six lettres A, B, C, D, E, et F. Les six contacts sont alignés sur une même droite 3 passant par le centre de la galette 1 correspondant à une position stable 4i fixée par la position de l'axe 2 du commutateur. La galette 1 est réalisée dans l'exemple de la figure par un circuit imprimé. La galette 1 comporte deux zones distinctes : une zone conductrice 5 correspondant à la métallisation du circuit imprimé représentée sur la figure par une zone hachurée, par exemple une métallisation cuivre, et une zone isolante 6 correspondant au substrat non métallisé, par exemple du verre époxy.

Une configuration particulière est donnée à la zone conductrice 5 sous la forme de couronnes concentriques où chaque couronne correspond à une piste de circuit imprimé de type connu ayant une forme circulaire. Chaque couronne est reliée électriquement aux autres pour former une seule zone conductrice 5. A chaque piste ainsi formée correspond un contact métallique de la partie fixe du commutateur. Le contact est un contact métallique souple, par exemple une lame métallique dont l'une des extrémités est solidaire de la partie fixe et dont l'autre extrémité libre est façonnée pour permettre un contact souple sur la surface de la galette 1. La liaison mécanique du contact avec la galette 1 est assurée en permanence du fait de l'élasticité de la lame assurant ainsi un contact par frottement sur la surface de la galette 1. Les pistes dont la largeur est déterminée en fonction du type de contact utilisé peuvent former une couronne continue ou discontinue. Dans la galette 1 représentée sur la figure seule la piste 7 correspondant au contact C est continue et de largeur constante. Le contact C alimente la zone conductrice 5 de la galette 1 et impose ainsi un état logique déterminé aux contacts métalliques quand ils sont en contact avec la zone conductrice 5 de la galette 1. Les lames en contact avec la zone isolante 6 sont dans un état logique complémentaire imposé éventuellement par des résistances de tirage non représentées polarisées par une tension électrique appliquée sur une de leurs extrémités et reliées respectivement par leur autre extrémité aux lames de contact.

Les quatre contacts, symbolisés par les lettres A, B, D et E, donnent l'état du commutateur en fonction de leur position respective à la surface de la galette 1 pour chaque changement de position 4i stable de l'axe 2 du commutateur.

Dans l'exemple de la figure, dix positions stables 4i sont choisies. Chaque position 4i stable est symbolisée par un rayon représenté en pointillés. L'angle séparant chaque position stable 4i est donc de 36°.

Ainsi, à chaque position 4i du commutateur correspond un code à quatre digits.

Une piste 8 correspondant au contact F dans cet exemple, est une piste crénelée régulièrement. Chaque créneau 9i est centré sur une position stable 4i de l'axe 2 du commutateur. Une discontinuité électrique 10i est présente pour chaque passage du contact F d'une zone conductrice 5 à une zone isolante 6 et inversement soit au passage de la piste métallisée au substrat et inversement. A chaque discontinuité 10i de la piste 8 une commande est générée et transmise par l'intermédiaire du doigt F à un organe de gestion d'information non représenté, par exemple un microprocesseur, permettant la lecture du code présent. De même les autres pistes 11i correspondant aux contacts A, B, D et E comportent des discontinuités 12i de même nature que les discontinuités 10i de la piste 8 correspondant au contact F. Ces discontinuités 12i déterminent un changement d'état du commutateur, et sont avantageusement positionnées au centre de l'angle formé par deux positions stables 4i de l'axe 2 du commutateur soit sur la figure, au milieu de deux créneaux 9i successifs de la piste 8 correspondant au contact F. De ce fait, on s'affranchit des tolérances mécaniques de fabrication en évitant que les contacts A, B, D et E ne viennent chevaucher les deux zones 5 et 6 pour une même position stable 4i. La structure particulière donnée à la piste 8 sous forme de créneaux 9i symétriques permet en outre le fonctionnement du commutateur dans les deux sens de rotation.

Dans une utilisation en parallèle (ou en matrice) de plusieurs commutateurs du type selon l'invention, le contact C permet la sélection d'un ou de plusieurs commutateurs en alimentant ou pas la zone conductrice 5 des galettes 1 des commutateurs. Pour cette utilisation, il est indispensable d'isoler les contacts A, B, D et E d'un commutateur par rapport aux autres commutateurs, par exemple par des diodes non représentées afin que les commutateurs présentent un état haute impédance les uns par rapport aux autres. Dans une autre utilisation, la galette 1 peut être réalisée en circuits imprimés double face. Chaque face de la galette 1 reçoit des contacts métalliques solidaires d'une même partie fixe, ce qui donne pour une position stable 4i de l'axe du commutateur deux codes distincts pour un seul commutateur.

L'invention ne se limite pas à l'exemple précisément décrit. En particulier, la position et le nombre des contacts peuvent être différents. La zone conductrice et la zone isolante peuvent être réalisées dans d'autre matériau et être représentées différemment ainsi que les discontinuités. Tout type de contacts métalliques assurant une liaison mécanique et électrique avec la ou les faces de la galette rentre dans le cadre de la présente invention. De même le nombre de positions stables peut varier suivant l'application.

## Revendications

1. Commutateur comportant au moins une galette (1) centrée et fixée autour d'un axe (2) dont au moins une de ses faces comporte une zone conductrice (5) et une zone isolante (6) permettant de définir un conducteur électrique en forme de couronnes concentriques, comprenant au moins une première couronne (8) et une deuxième couronne (11i), présentant des discontinuités définies par une transition entre la zone conductrice (5) et la zone isolante (6) et inversement, les discontinuités (12i) des couronnes (11i) autres que la première couronne (8) correspondant à un changement d'état du commutateur, et comportant au moins une partie fixe liée mécaniquement et électriquement à la galette (1) pour permettre d'imposer un état logique déterminé à la zone conductrice (5) de la galette (1) et équipée d'un premier contact (F) en liaison avec la première couronne (8) et d'un deuxième contact (A, B, D, E) en liaison avec la deuxième couronne (11i) donnant l'état du commutateur correspondant à une position stable (4i) de l'axe (2) du commutateur, caractérisé en ce que chacune des discontinuités (12i) des couronnes (11i) autres que la première couronne (8) est comprise entre deux discontinuités (10i) successives de la première couronne (8) et en ce que chacune des discontinuités (10i) de la première couronne (8) permet de générer, par l'intermédiaire du premier contact (F) en liaison avec la première couronne (8), une commande permettant de déclencher la lecture d'un état stable déterminé du commutateur après chaque changement de position stable (4i) de l'axe (2) du commutateur.

2. Commutateur selon la revendication 1, caractérisé en ce que la galette (1) est réalisée en circuit imprimé, la zone conductrice (5) étant constituée par une métallisation partielle d'au moins une des faces de la galette (1) et la zone isolante (6) étant constituée par le substrat du circuit imprimé.

3. Commutateur selon la revendication 1, caractérisé en ce que chaque contact (A à F) métallique de la partie fixe est aligné sur une même droite (3) passant par le centre de la galette (1) et est tangent respectivement à sa couronne respective suivant l'axe médian de la couronne.

4. Commutateur selon la revendication 3, caractérisé en ce que chaque contact (A à F) métallique comporte une lame dont une extrémité est façonnée pour assurer un contact souple et permanent avec au moins une des faces de la galette (1) et dont l'autre extrémité est solidaire de la partie fixe du commutateur.

5. Commutateur selon l'une quelconque des revendications 1 à 4 caractérisé en ce que les couronnes sont reliées électriquement les unes aux autres pour former une même zone conductrice (5).

## Patentansprüche

1. Schalter mit mindestens einer Kodescheibe (1), die zentriert auf einer Achse (2) befestigt ist und auf mindestens einer Oberflächen eine leitende Zone (5) und eine isolierende Zone (6) besitzt, die einen elektrischen Leiter in Form von konzentrischen Kränzen zu definieren erlaubt, mit mindestens einem ersten Kranz (8) und einem zweiten Kranz (lli), die Diskontinuitäten in Form von Übergängen zwischen der leitenden Zone (5) und der isolierenden Zone (6) definieren, wobei die Diskontinuitäten (12i) der Kränze (lli) abgesehen vom ersten Kranz (8) einem Zustandswechsel des Schalters entsprechen und wobei mindestens ein unbewegliches Teil vorhanden ist, das mechanisch und elektrisch mit der Scheibe (1) gekoppelt ist, um die leitende Zone (5) der Scheibe (1) in einen bestimmten logischen Zustand zu bringen, und das einen ersten Kontakt (F) in Verbindung mit dem ersten Kranz (8) und einen zweiten Kontakt (A, B, D, E) in Verbindung mit dem zweiten Kranz (lli) besitzt, der den Zustand des Schalters entsprechend einer stabilen Stellung (4i) der Achse (2) des Schalters angibt, dadurch gekennzeichnet, daß jede Diskontinuität (12i) der Kränze (lli) mit Ausnahme des ersten Kranzes (8) zwischen zwei aufeinanderfolgenden Diskontinuitäten (10i) des ersten Kranzes liegt und daß jede der Diskontinuitäten (10i) des ersten Kranzes (8) über den ersten Kontakt (F) in Verbindung mit dem ersten Kranz (8) ein Steuersignal zu erzeugen vermag, mit dem die Abfrage eines bestimmten stabilen Zustands des Schalters nach jedem Wechsel der stabilen Stellung (4i) der Achse (2) des Schalters veranlaßt werden kann.

2. Schalter nach Anspruch 1, dadurch gekennzeichnet, daß die Scheibe (1) als Druckschaltung ausgebildet ist, wobei die leitende Zone (5) von einer partiellen Metallbeschichtung mindestens einer Oberflächen der Scheibe (1) und die isolierende Zone (6) vom Substrat der Druckschaltung gebildet wird.

3. Schalter nach Anspruch 1, dadurch gekennzeichnet, daß jeder metallische Kontakt (A bis F) des unbeweglichen Teils auf einer gemeinsamen Geraden (3) fluchtend angeordnet ist, die durch das Zentrum der Scheibe (1) verläuft, und den jeweils zugeordneten Kranz gemäß der Mittelachse des Kranzes berühren.

4. Schalter nach Anspruch 3, dadurch gekennzeichnet, daß jeder metallische Kontakt (A bis F) eine Lamelle besitzt, deren eines Ende so gestaltet ist, daß es einen elastischen und permanenten Kontakt mit mindestens einer Seite der Scheibe (1) gewährleistet, während das andere Ende mit dem unbeweglichen Teil des Schalters fest verbunden ist.

5. Schalter nach einem beliebigen der Ansprüche 1 bis 4, dadurch gekennzeichnet, daß die Kränze elektrisch miteinander verbunden sind, um eine gemeinsame leitende Zone (5) zu bilden.

## Claims

1. Switch including at least one wafer (1) centred and fixed about a spindle (2), at least one of whose faces includes a conducting zone (5) and an insulating zone (6) making it possible to define an electrical conductor in the form of concentric rings, comprising at least one first ring (8) and one second ring (11i), exhibiting discontinuities defined by a transition between the conducting zone (5) and the insulating zone (6) and vice versa, the discontinuities (12i) of the rings (11i) other than the first ring (8) corresponding to a change of state of the switch, and including at least one fixed part mechanically and electrically tied to the wafer (1) so as to allow a specified logic state to be imposed on the conducting zone (5) of the wafer (1) and equipped with a first contact (F) linking with the first ring (8) and a second contact (A, B, D, E) linking with the second ring (11i) giving the state of the switch corresponding to a stable position (4i) of the spindle (2) of the switch, characterized in that each of the discontinuities (12i) of the rings (11i) other than the first ring (8) lies between two successive discontinuities (10i) of the first ring (8) and in that each of the discontinuities (10i) of the first ring (8) makes it possible to generate, by way of the first contact (F) linking with the first ring (8), a command making it possible to trigger the reading of a specified stable state of the switch after each change of stable position (4i) of the spindle (2) of the switch.

2. Switch according to Claim 1, characterized in that the wafer (1) is embodied as a printed circuit, the conducting zone (5) consisting of a partial metallization of at least one of the faces of the wafer (1) and the insulating zone (6) consisting of the substrate of the printed circuit.

3. Switch according to Claim 1, characterized in that each metal contact (A to F) of the fixed part is aligned on one and the same straight line (3) passing through the centre of the wafer (1) and is respectively tangential to its respective ring along the middle axis of the ring.

4. Switch according to Claim 3, characterized in that each metal contact (A to F) includes a blade, one end of which is fashioned so as to ensure flexible and permanent contact with at least one of the faces of the wafer (1) and the other end of which is secured to the fixed part of the switch.

5. Switch according to any one of Claims 1 to 4, characterized in that the rings are linked together electrically to form one and the same conducting zone (5).
